# EUROPÄISCHE PATENTSCHRIFT

(11) **EP 1 136 361 B1**
(45) Veröffentlichungstag und Bekanntmachung des Hinweises auf die Patenterteilung: **15.09.2004**
(21) Anmeldenummer: 01107107.3
(22) Anmeldetag: 22.03.2001
(51) Int. Cl.: B65B 19/10, A24C 5/35

(54) **Verfahren und Vorrichtung zum Bilden von Zigarettenblöcken aus konischen Zigaretten**
Method and apparatus for forming groups of tapered cigarettes
Procédé et dispositif pour la formation de groupes de cigarettes coniques

(30) Priorität: 23.03.2000 DE 10014369
(43) Veröffentlichungstag der Anmeldung: 26.09.2001
(73) Patentinhaber: Schmermund Verpackungstechnik GmbH, 58285 Gevelsberg (DE)
(72) Erfinder: Düsseldorf, Klaus, 58285 Gevelsberg (DE); Eicker, Hans-Peter, 58256 Ennepetal (DE); Sakowski, Jürgen Rainer, 58256 Ennepetal (DE); Hedstück, Horst, 58285 Gevelsberg (DE)
(74) Vertreter: Sparing Röhl Henseler Patentanwälte

(56) Entgegenhaltungen:
- EP-A- 0 723 913
- EP-A- 0 838 401
- DE-A- 3 304 131
- US-A- 1 587 418
- US-A- 3 444 981
- US-A- 4 306 648
- US-A- 4 571 917
- US-A- 5 544 515

## Beschreibung

Die Erfindung betrifft eine Vorrichtung und ein Verfahren zum Bilden von Zigarettenblöcken aus konischen Zigaretten. Eine Vorrichtung mit dem Merkmalen des Oberbegriffs des Anspruchs 1 wird im Document EP-A-0 838 401 offenbart.

Zigaretten, die in Richtung ihrer Längsachse konisch ausgebildet sind und damit ein dickeres und ein dünneres Ende besitzen, werden, da sie abwechselnd stück- oder gruppenweise mit dem dickeren bzw. dünneren Ende zu einer Seite hin zum Erzielen einer im wesentlichen quaderförmigen Packung anzuordnen sind, manuell hergestellt und verpackt.

Hierbei sind beispielsweise für zweilagige Packungen mit 12 Zigaretten folgende Formationen möglich (stirnseitige Ansicht): wobei die dickeren Konusenden durch große Kreise und die dünneren Konusenden durch kleine Kreise dargestellt sind.

Aufgabe der Erfindung ist es, Verfahren und Vorrichtungen nach den Oberbegriffen der Ansprüche 1 und 21 zu schaffen, die eine Automatisierung der Verpackung von konischen Zigaretten ermöglichen.

Diese Aufgabe wird entsprechend den Ansprüchen 1 und 21 gelöst.

Weitere Ausgestaltungen der Erfindung sind der nachfolgenden Beschreibung und den Unteransprüchen zu entnehmen.

Die Erfindung wird nachstehend anhand von in den beigefügten Abbildungen schematisch dargestellten Ausführungsbeispielen näher erläutert.
Fig. 1 zeigt schematisch in rückwärtiger Ansicht eine Vorrichtung zum Bilden von Zigarettenblöcken aus konischen Zigaretten.
Fig. 2 zeigt schematisch in Seitenansicht die Vorrichtung von Fig. 1.
Fig. 3 zeigt schematisch eine Übergabe einer Zigarettenblockformation bei der Vorrichtung von Fig. 1.
Fig. 4 zeigt schematisch das Befüllen eines Schragen für die Vorrichtung von Fig. 1.
Fig. 5 und 6 zeigen eine Front- und eine Seitenansicht einer weiteren Ausführungsform eines Schragen für eine Vorrichtung zum Bilden von Zigarettenblöcken aus konischen Zigaretten.
Fig. 7a, 7b bis 9a, 9b zeigen mit Zigaretten gefüllte Zellen eine Förderers einer Vorrichtung zum Bilden von Zigarettenblöcken in Frontansicht und in Draufsicht.
Fig. 10 und 11 zeigen eine weitere Ausführungsform einer Vorrichtung zum Bilden von Zigarettenblöcken aus konischen Zigaretten in Seitenansicht und in Draufsicht.
Fig. 12 zeigt in Seitenansicht eine Variante der Ausführungsform von Fig. 10, 11.

Die in den Fig. 1 bis 4 dargestellte Vorrichtung umfaßt einen Förderer 1 mit einer Vielzahl von axial offenen Zellen 2, die äquidistant zueinander angeordnet sind. Als Förderer 1 kann, wie dargestellt, ein zellentragender Gurtförderer 1 verwendet werden, jedoch ist auch ein mit axial offenen Zellen 2 versehener Revolver als Förderer 1 prinzipiell verwendbar. Die Zellen 2 des Förderers 1 sind entsprechend einer oder mehrere Zellenteilungen über einen entsprechenden Antrieb getaktet in Förderrichtung beweglich.

Benachbart zum Förderer 1 ist eine Hubeinrichtung (nicht dargestellt) für einen Schragen 3 vorgesehen. Der Hubeinrichtung wird jeweils ein Schragen 3' über eine (nicht dargestellte) Schragenzuführeinrichtung zugeführt und der jeweils leere Schragen 3" kann über eine (nicht dargestellte) Schragenabführeinrichtung abgeführt werden.

Der Schragen 3 besitzt eine Vielzahl von Bohrungen 4 jeweils zur Aufnahme einer Zigarette. Die Bohrungen 4 sind hierbei in Gruppen von Formationen entsprechend dem gewünschten Anordnungsmuster von Zigaretten in einer herzustellenden Verpackung angeordnet, und zwar im dargestellten Ausführungsbeispiel in jeweils zwei Reihen von abwechselnd mit ihren dicken und dünnen Enden angeordneten Zigaretten bei entsprechendem Versatz der Zigaretten in den Reihen, vgl. das erste eingangs angegebene Anordnungsbeispiel. Dabei sind entsprechend im Wechsel die Bohrungen 4 zylindrisch und konisch ausgebildet, vgl. auch Fig. 4, wobei die konischen Bohrungen 4 benachbart zum Förderer 1 gleichen Durchmesser wie die zylindrischen Bohrungen 4 aufweisen. An der dem Förderer 1 abgewandten Seite ist jede Bohrung 4 mit einer gegenüber der Bohrung 4 im Durchmesser verringerten und hierzu koaxialen Zutrittsöffnung 5 für den Durchtritt eines entsprechenden Ausschiebefingers 6 eines Schiebers 7 versehen. Die Gruppen von Formationen können in einer oder mehreren Reihen vorgesehen sein. Im dargestellten Ausführungsbeispiel sind vier Reihen dargestellt, die entsprechend der Zellenteilung der Zellen 2 voneinander beabstandet sind.

Im Stillstand des Förderers 1 befindet sich vor jeder Gruppe von in Ausschubhöhe befindlichen Formationen eine Zelle 2 des Obertrums des Förderers 1, so daß mittels des Schiebers 7 in jede dieser (vier) Zellen 2 eine Formation von Zigaretten in dem für die Verpackung vorgesehenen Anordnungsmuster über ein entsprechendes Mundstück 8 überschiebbar ist.

Wenn der Vorgang des Überschiebens abgeschlossen ist, wird der Förderer 1 entsprechend getaktet. Gleichzeitig wird der Schragen 3 in seiner Höhe zum Förderer 1 um eine Zigarettenblockteilung verstellt, damit beim erneuten Anhalten des Förderers 1 dessen Zellen 2 wieder mit Zigaretten gefüllt werden können. Wenn der Schragen 3 leer ist, wird er ersetzt. Selbst wenn dies manuell vorgenommen wird, wird noch ein erheblicher Automatisierungseffekt erzielt.

In einer Entnahmeposition können dann die so gebildeten Zigarettenblöcke in Zellen einer Verpackungseinrichtung, wie sie in der Zigarettenindustrie üblich ist, überschoben werden, um mit entsprechenden Papieren und Klarsichtfolie umhüllt zu werden.

Die Schragen 3 werden hierbei zweckmäßigerweise mittels einer auf die Austrittsseite der Zigaretten aufgesetzten Maske 9, sh. Fig. 4, mit Zigaretten bestückt, so daß diese mit ihren dicken und dünnen Enden in korrekter Anordnung enstprechend dem gewünschten Anordnungsmuster im Schragen 3 angeordnet werden, d.h. die Maske 9 von Fig. 4 ermöglicht beispielsweise nur das Befüllen der zylindrischen Bohrungen 4, wonach die konischen Bohrungen 4, gegebenenfalls ebenso über eine entsprechende Maske 9, befüllt werden. Infolge des der Maske 9 gegenüberliegenden, die Zutrittsöffnung 5 aufweisenden Bodens der Bohrungen 4 werden die Zigaretten in den Bohrungen 4 bei der Handhabung des Schragen 3 gehalten.

Anstelle eines Schragen 3 auf einer Seite des Förderer 1 können auch zwei Schragen 3 einer Ausführungsform, wie sie in Fig. 5, 6 dargestellt sind, verwendet werden, die bezüglich des Förderers 1 auf gegenüberüberliegenden Seiten angeordnet sind. Die beiden Schragen 3 dieser Ausführungsform besitzen Bohrungen 4, die nur zylindrisch zu sein brauchen und nur in der halben Anzahl im Vergleich zu der Ausführungsform der Fig. 1 bis 4 vorhanden sind. Hierbei entspricht das Anordnungsmuster der Bohrungen 4 einerseits der Anordnung der Zigaretten mit dünnem und andererseits mit dickem Ende, wie sie beispielsweise in den eingangs aufgeführten Anordnungsmustern dargestellt sind. Aus jedem der beiden Schragen 3 wird jeweils eine Hälfte der Zigaretten eines Zigarettenblocks in eine Zelle 2 des Förderers 1 jeweils mittels eines Schiebers 7 überschoben, so daß sich durch das Einschieben von beiden Seiten in die Zelle 2 die gewünschte Zigarettenblockformation ergibt.

Gegenüber der Ausführungsform gemäß den Fig. 1 bis 4 mit einem Schragen 3 hat die Ausführungsform der Fig. 5, 6 mit zwei auf gegenüberliegenden Seiten des Förderers 1 angeordneten Schragen 3 den Vorteil, daß das Befüllen der Schragen 3 immer gleich ist (das Ende mit dem großen Durchmesser zuerst), keine Maske benötigt wird und die Bohrungen 4 sämtlich zylindrisch sind, wodurch die Schragenherstellung erleichtert wird. Dafür benötigt man aber die doppelte Anzahl von Schragen 3 und zwei Entleerungsstationen für die Schragen 3. Außerdem sind hierbei die Zellen 2 des Förderers 1 mit einem Muster von Axialbohrungen 10 zur Aufnahme der Zigaretten entsprechend dem Anordnungsmuster des Zigarettenblocks zu versehen (vgl. Fig. 8a, 8b im Vergleich zu Fig. 7a, 7b, die eine gefüllte Zelle 2 für die Ausführungsform der Fig. 1 bis 4 zeigen), wobei dann allerdings, da die Zigaretten beim Überschieben vom Schragen 3 zur Zelle 2 nicht bereits zu einem Block zusammengeführt werden, kein Mundstück benötigt wird.

Gegebenenfalls können auch Zellen 2 verwendet werden, die aus zwei Hälften bestehen, zwischen denen ein Zwischenblech 11 eingespannt ist, Fig. 9a, 9b. Hierbei sind die Axialbohrungen 10 einander berührend vorgesehen, wobei die Stegbereiche benachbart zum Zwischenblech 11 entfernt sind, so daß sich Mulden für die Zigaretten zu beiden Seiten des Zwischenblechs 11 bilden. Gegebenenfalls kann hierbei das Zwischenblech 11 zusätzlich gewellt sein.

Bei der in den Fig. 10 und 11 dargestellten Ausführungsform werden den Zellen 2 des Förderers 1 von zwei Seiten her die Zigaretten als Massenstrom zugeführt. Hierzu sind Zigarettenförderer 12 vorgesehen, mittels denen die konischen Zigaretten Zigarettentrichtem 13 zugeführt werden. Die Zigarettenförderer 12 können hierbei mit entsprechenden Mulden versehen sein, die gegebenenfalls entsprechend der Konizität der Zigaretten geneigt sein können, so daß die Mittelachsen der Zigaretten im wesentlichen horizontal verlaufen. Die Zigarettentrichter 13 besitzen jeweils eine Anzahl von Schächten 14 entsprechend der Anzahl von zur Bildung einer Lage mit ihrem dünnen Ende voran zu überschiebenden Zigaretten. Eintrittsseitig zu den jeweiligen Schächten 14 befinden sich Rüttelrollen 15, um einen Eintritt der angelieferten Zigaretten in die Schächte 14 zu erleichtern. Die Rüttelrollen 15 sind hierbei zweckmäßigerweise auch konisch, damit ein Kippen der Zigaretten vermieden und ein gleichmäßiges Fördern erzielt wird. Die Schächte 14 haben zweckmäßigerweise einen entsprechend der Zigarettenform konischen Eintrittsbereich, d.h. daß ihr Eintrittsbereich benachbart zum Förderer 1 enger als an der dem Förderer 1 abgewandten Seite ist. Unten sind die Schächte 14 jedoch von parallelen Wandungen begrenzt. Die Zigarettentrichter 13 sind oberhalb der Schächte 14 durch entsprechend der Form der Zigaretten in Axialrichtung der Zigaretten konische oder geneigte Seitenwandungen 16 begrenzt, von denen die dem jeweiligen Zigarettentrichter 12 gegenüberliegende Seitenwand 16 vorzugsweise in Richtung auf den Zigarettenförderer 12 gekrümmt ausgebildet ist. Bei einem tieferen Zigarettentrichter 13 wie bei dem rechts in Fig. 12 dargestellten befindet sich zweckmäßigerweise zudem mit Abstand über den Schächten 14 in einer im wesentlichen mittleren Position angeordnet ein Raumteiler 17 zur gleichmäßigeren Verteilung der Zigaretten über den Zigarettentrichter 12 und zum Vergleichmäßigen der Zigarettenzulaufs zu den Schächten 14, der ebenfalls entsprechend der Form der Zigaretten in Axialrichtung der Zigaretten konisch ist. Der Raumteiler 17, der feststehend oder beweglich, beispielsweise um seine Mittelachse schwingend bzw. rüttelnd im Zigarettentrichter 13 angeordnet sein kann, kann verschiedene Querschnittformen aufweisen. So kann letztere, wie dargestellt, im wesentlichen rautenförmig, aber auch statt dessen im wesentlichen quadratisch, kreisförmig, d.h. eine konische Rolle bildend, oder oval od.dgl. sein.

Das Überschieben der Zigaretten aus den Schächten 14 in die Zellen 2, die vorzugsweise entsprechend Fig. 9a, 9b (aber auch eine Ausbildung gemäß Fig. 8a, 8b ist möglich) ausgebildet sind, erfolgt vorzugsweise mit dem dünneren Ende voran und ferner lagenweise. So kann zuerst die untere Lage (von 2 x 3 Zigaretten entsprechend dem dargestellten Ausführungsbeispiel) und dann die obere Lage (in diesem Ausführungsbeispiel ebenfalls 2 x 3 Zigaretten) überschoben werden. Jedoch ist es auch möglich, das Überschieben versetzt vorzunehmen, d.h. beim dargestellten Ausführungsbeispiel die 2., 4. und 6. Zigarette der unteren Lage und die 7., 9. und 11. Zigarette der oberen Lage und danach die restlichen 1., 3. usw. Zigaretten zu überschieben.

Auch hier wird der Förderer 1 getaktet, und zwar jeweils um eine Zellenteilung.

Anstatt zwei bezüglich des Förderers 1 auf gegenüberliegenden Seiten befindliche Zigarettenförderer 12 zu verwenden, können diese auch an einer Seite des Förderers 1 übereinander angeordnet sein und jeweils zum Anliefern von Zigaretten mit ihrem dicken bzw. dünnen Ende dem Förderer 1 zugekehrt dienen, vgl. Fig. 12, bei der zusätzlich die oben geschilderte Variante des versetzten Überschiebens dargestellt ist, wozu die Zigaretten höhenversetzt in den Schächten 14 angeordnet sind.

Anstelle von ein oder zwei Schächten, aus denen Zigaretten überschoben werden, ist es auch möglich, Übertragungsräder zu verwenden, die am Umfang mit konischen Mulden versehen sind, um darin Zigaretten aufzunehmen, etwa mittels Saugluft während des Drehens der Übertragungsräder zu halten, wonach die Zigaretten in Zellen eines entsprechenden Förderers etwa mittels entsprechender Schieber überführt werden.

## Patentansprüche

1. Vorrichtung zum Bilden von Zigarettenblöcken mit wenigstens einer Einrichtung (3, 13) zum Bereitstellen eines Zigarettenvorrats, die mit einer Vielzahl von Ausschuböffnungen (4, 14) für Zigaretten entsprechend dem Anordnungsmuster der Zigaretten in der herzustellenden Zigarettenpackung versehen ist, einem Förderer (1) mit einer Vielzahl von axial offenen Zellen (2), der jeweils um eine oder mehrere Zellenteilungen getaktet beweglich ist, und einem entsprechend dem Takt des Förderers (1) hin- und herbeweglichen Schieber (7) zum Überschieben jeweils einer Anzahl von Zigaretten entsprechend einem Zigarettenblock in eine benachbarte Zelle (2) des Förderers (1), wobei die Einrichtung (3, 13) zum Bereitstellen eines Zigarettenvorrats Zigarettentrichter (13) umfaßt, die Schächte (14) aufweisen, die im Ausschubbereich der Zigaretten entsprechend dem Anordnungsmuster der Zigaretten in der herzustellenden Zigarettenpackung angeordnet sind, wobei die Schächte (14) im Austrittsbereich durch parallele und sich quer zu den Zigarettenstirnseiten erstreckende Wandungen begrenzt sind, **dadurch gekennzeichnet, daß** die Wandungen an der Eintrittsseite der Schächte (14) entsprechend der Zigarettenform in Axialrichtung der Zigaretten konisch zulaufen.

2. Vorrichtung nach Anspruch 1, **dadurch gekennzeichnet, daß** die Schächte (14) eintrittsseitig Rüttelrollen (15) aufweisen, die vorzugsweise konisch sind.

3. Vorrichtung nach Anspruch 1 oder 2, **dadurch gekennzeichnet, daß** die Zigarettentrichter (13) über Zigarettenförderer (12) versorgt sind.

4. Vorrichtung nach Anspruch 3, **dadurch gekennzeichnet, daß** der Zigarettenförderer (12) Zigarettenmulden aufweist.

5. Vorrichtung nach Anspruch 3 oder 4, **dadurch gekennzeichnet, daß** die Zigarettenmulden entsprechend der Konizität der Zigaretten geneigt ist.

6. Vorrichtung nach einem der Ansprüche 1 bis 5, **dadurch gekennzeichnet, daß** der Zigarettentrichter (13) oberhalb der Schächte (14) Wandungen (16) aufweist, die entsprechend der Konizität der Zigaretten in Axialrichtung der Zigaretten geneigt sind.

7. Vorrichtung nach einem der Ansprüche 1 bis 6, **dadurch gekennzeichnet, daß** Im Zigarettentrichter (13) oberhalb der Schächte (14) ein entsprechend der Konizität der Zigaretten konischer Raumteiler (17) angeordnet ist.

8. Vorrichtung nach Anspruch 7, **dadurch gekennzeichnet, daß** der Raumteiler (17) feststehend oder beweglich antreibbar ist.

9. Vorrichtung nach einem der Ansprüche 1 bis 8, **dadurch gekennzeichnet, daß** Zigarettentrichter (13) auf beiden Seiten des Förderers (1) angeordnet sind, wobei die Zigarettentrichter (13) die Zigaretten mit ihren dicken oder dünnen Enden dem Förderer (1) zugekehrt aufnehmen.

10. Vorrichtung nach einem der Ansprüche 1 bis 9, **dadurch gekennzeichnet, daß** die Zigarettentrichter (13) auf einer Seite des Förderers (1) angeordnet sind und von zwei Zigarettenförderern (12) versorgbar sind, die in unterschiedlichen Etagen angeordnet Zigaretten mit ihrem dicken bzw. ihrem dünnen Ende dem Förderer (1) zugewandt aufnehmen.

11. Vorrichtung nach Anspruch 1 oder 10, **dadurch gekennzeichnet, daß** die Zellen (2) des Förderers (1) mit einem Lochmuster von Axialbohrungen (10) entsprechend dem Anordnungsmuster versehen sind.

12. Vorrichtung nach Anspruch 11, **dadurch gekennzeichnet, daß** das Lochmuster durch Axialbohrungen (10) und/oder Trennbleche (11), die gegebenenfalls muldenartig ausgebildet sind, gebildet ist.

13. Vorrichtung nach einem der Ansprüche 1 bis 12, **dadurch gekennzeichnet, daß** die wenigstens eine Einrichtung zum Bereitstellen eines Zigarettenvorrats ein Schragen (3) ist, der mit einer Vielzahl von Bohrungen (4) zur Aufnahme jeweils einer Zigarette versehen ist, wobei die Bohrungen (4) in einem Lochmuster entsprechend dem Anordnungsmuster der Zigaretten in der herzustellenden Zigarettenpackung angeordnet sind, wobei der mindestens eine Schragen (3) im Takt des Förderers (1) um jeweils eine Zigarettenblockteilung höhenverstellbar ist.

14. Vorrichtung nach Anspruch 13, **dadurch gekennzeichnet, daß** die Bohrungen (4) zylindrisch sind.

15. Vorrichtung nach Anspruch 13, **dadurch gekennzeichnet, daß** die Bohrungen (4) entsprechend der Anordnung der Zigaretten im Anordnungsmuster einzeln oder in Gruppen abwechselnd zylindrisch und konisch sind, wobei sich die konischen Bohrungen (4) in Ausschubrichtung der Zigaretten auf den Durchmesser der zylindrischen Bohrungen (4) erweitern.

16. Vorrichtung nach einem der Ansprüche 13 bis 15, **dadurch gekennzeichnet, daß** eine Zuführeinrichtung für volle Schragen (3') und/oder eine Abführeinrichtung für leere Schragen (3") **vorgesehen ist.**

17. Vorrichtung nach einem der Ansprüche 13 bis 16, **dadurch gekennzeichnet, daß** zwei bezüglich des Förderers (1) gegenüberliegende Schragen (3) mit zugehörigen Schiebern (7) vorgesehen sind.

18. Vorrichtung nach Anspruch 17, **dadurch gekennzeichnet, daß** die beiden Schragen (3) Bohrungen (4) in einer Vielzahl von Mustern entsprechend der jeweiligen halben Anzahl eines Anordnungsmusters für die jeweils in einer Richtung in der zu bildenden Zigarettenpackung anzuordnenden Zigaretten aufweisen.

19. Vorrichtung nach einem der Ansprüche 13 bis 16, **dadurch gekennzeichnet, daß** eine Maske (9) zum Befüllen des Schragen (3) vorgesehen ist.

20. Vorrichtung nach einem der Ansprüche 1 bis 19, **dadurch gekennzeichnet, daß** zwischen der wenigstens einen Einrichtung (3, 13) zum Bereitstellen eines Zigarettenvorrats und dem Förderer (1) Mundstücke (8) zum Überschieben der Zigaretten angeordnet sind.

21. Verfahren zum Bilden von Zigarettenblöcken von konischen Zigaretten, **gekennzeichnet durch** folgende Schritte:
Befüllen wenigstens einer Einrichtung (3, 13) zum Bereitstellen eines Zigarettenvorrats mit Zigaretten, die Zigarettentrichter (13) umfaßt, die Schächte (14) aufweisen, die im Ausschubbereich der Zigaretten entsprechend dem Anordnungsmuster der Zigaretten in der herzustellenden Zigarettenpackung angeordnet sind, wobei die Schächte (14) eintrittseitig entsprechend der Zigarettenform **durch** konisch zulaufende und im Austrittsbereich **durch** parallele Wandungen begrenzt sind,
einfaches oder mehrfaches axiales Überschieben jeweils einer Anzahl von Zigaretten entsprechend einem zu verpackenden Zigarettenblock in eine axial offene Zelle (2) eines Förderers (1),
getaktetes Bewegen des Förderers (1) jeweils um eine oder mehrere Zellenteilungen und
gleichzeitiges getaktetes Höhenverstellen des wenigstens einen Schragens (3) entsprechend dem Takt des Förderers (1) um jeweils eine Zigarettenblockteilung sowie
Überschieben von einem bzw. mehreren Zigarettenblöcken in Zellen einer Verpackungseinrichtung.

22. Verfahren nach Anspruch 21, **dadurch gekennzeichnet, daß** als Einrichtung zum Bereitstellen von Zigaretten wenigstens ein Schragen (3), der mit einer Vielzahl von Bohrungen (4) zur Aufnahme jeweils einer Zigarette versehen ist, wobei die Bohrungen (4) in einem Lochmuster entsprechend dem Anordnungsmuster der Zigaretten in der herzustellenden Zigarettenpackung angeordnet sind, verwendet wird.

23. Verfahren nach Anspruch 22, **dadurch gekennzeichnet, daß** der Schragen (3) mittels einer Maske (9) mit Zigaretten einerseits mit ihrem dicken Ende in Einführrichtung und andererseits mit ihrem dünnen Ende in Einführrichtung befüllt wird.

24. Verfahren nach einem der Ansprüche 21 bis 23, **dadurch gekennzeichnet, daß** die Zigaretten aus den Schächten (14) lagenweise entsprechend der Anordnung der Zigaretten im Zigarettenblock überschoben werden.

25. Verfahren nach einem der Ansprüche 21 bis 24, **dadurch gekennzeichnet, daß** die Zigaretten aus den Schächten (14) zum einen mit ihren dicken Ende voran und zum anderen mit ihrem dünnen Ende voran entsprechend der Anordnung der Zigaretten im Zigarettenblock überschoben werden.

## Claims

1. Apparatus for forming cigarette blocks, having at least one arrangement (3, 13) which is intended for providing a supply of cigarettes and is provided with a multiplicity of push-out openings (4, 14) for cigarettes in accordance with the pattern in which the cigarettes are arranged in the cigarette pack which is to be produced, having a conveyor (1) which has a multiplicity of axially open cells (2) and can be moved in a stepwise manner in each case by one or more cell spacings, and having a pusher (7) which can be moved back and forth in step with the conveyor (1) and is intended for transferring into an adjacent cell (2) of the conveyor (1) in each case a number of cigarettes corresponding to a cigarette block, it being the case that the arrangement (3, 13) for providing a supply of cigarettes comprises cigarette hoppers (13) which have shafts (14) which are arranged, in the push-out region of the cigarettes, in accordance with the pattern in which the cigarettes are arranged in the cigarette pack which is to be produced, the shafts (14) being bounded in the outlet region by parallel walls extending transversely to the cigarette end sides, **characterized in that** the walls on the inlet side of the shafts (14) taper conically in accordance with the shape of the cigarettes in the axial direction of the latter.

2. Apparatus according to Claim 1, **characterized in that**, on the inlet side, the shafts (14) have vibratory rollers (15), which are preferably conical.

3. Apparatus according to Claim 1 or 2, **characterized in that** the cigarette hoppers (13) are supplied via cigarette conveyors (12).

4. Apparatus according to Claim 3, **characterized in that** the cigarette conveyor (12) has cigarette hollows.

5. Apparatus according to Claim 3 or 4, **characterized in that** the cigarette hollows are inclined in accordance with the conicity of the cigarettes.

6. Apparatus according to one of Claims 1 to 5, **characterized in that**, above the shafts (14), the cigarette hopper (13) has walls (16) which are inclined in accordance with the conicity of the cigarettes in the axial direction of the cigarettes.

7. Apparatus according to one of Claims 1 to 6, **characterized in that** a partition (17) which is conical in accordance with the conicity of the cigarettes is arranged in the cigarette hopper (13), above the shafts (14).

8. Apparatus according to Claim 7, **characterized in that** the partition (17) is fixed or moveably drivable.

9. Apparatus according to one of Claims 1 to 8, **characterized in that** cigarette hoppers (13) are arranged on both sides of the conveyor (1), the cigarette hoppers (13) accommodating the cigarettes with their thick or thin ends directed towards the conveyor (1).

10. Apparatus according to one of Claims 1 to 9, **characterized in that** the cigarette hoppers (13) are arranged on one side of the conveyor (1) and can be supplied by two cigarette conveyors (12) which, arranged on different levels, accommodate cigarettes with their thick or their thin end directed towards the conveyor (1).

11. Apparatus according to Claim 1 or 10, **characterized in that** the cells (2) of the conveyor (1) are provided with a pattern of holes in the form of axial bores (10) in accordance with the pattern in which the cigarettes are arranged.

12. Apparatus according to Claim 11, **characterized in that** the pattern of holes is formed by axial bores (10) and/or separating plates (11) which, if appropriate, are of hollowed design.

13. Apparatus according to one of Claims 1 to 12, **characterized in that** the at least one arrangement for providing a supply of cigarettes is a tray (3) which is provided with a multiplicity of bores (4) for accommodating in each case one cigarette, the bores (4) being arranged in a pattern of holes corresponding to the pattern in which the cigarettes are arranged in the cigarette pack which is to be produced, and it being possible for the at least one tray (3) to be height-adjusted by in each case one cigarette spacing in step with the conveyor (1).

14. Apparatus according to Claim 13, **characterized in that** the bores (4) are cylindrical.

15. Apparatus according to Claim 13, **characterized in that** the bores (4), individually or in groups, are alternately cylindrical and conical in accordance with the pattern in which the cigarettes are arranged, the conical bores (4) widening to the diameter of the cylindrical bores (4) in the push-out direction of the cigarettes.

16. Apparatus according to one of Claims 13 to 15, **characterized in that** a feeding arrangement is provided for full trays (3') and/or a discharging arrangement is provided for empty trays (3").

17. Apparatus according to one of Claims 13 to 16, **characterized in that** there are provided two trays (3) which are located on opposite sides of the conveyor (1) and have associated pushers (7).

18. Apparatus according to Claim 17, **characterized in that** the two trays (3) have bores (4) in a multiplicity of patterns corresponding to respectively half the number of an arrangement pattern for the cigarettes, which are each to be arranged in one direction in the cigarette pack which is to be formed.

19. Apparatus according to one of Claims 13 to 16, **characterized in that** a mask (9) is provided for filling the tray (3).

20. Apparatus according to one of Claims 1 to 19, **characterized in that** mouthpieces (8) for transferring the cigarettes are arranged between the at least one arrangement (3, 13) for providing a supply of cigarettes and the conveyor (1).

21. Process for forming cigarette blocks from conical cigarettes, **characterized by** the following steps:
filling with cigarettes at least one arrangement (3, 13) which is intended for providing a supply of cigarettes and comprises cigarette hoppers (13) which have shafts (14) which are arranged, in the push-out region of the cigarettes, in accordance with the pattern in which the cigarettes are arranged in the cigarette pack which is to be produced, the shafts (14) being bounded on the inlet side, in accordance with the shape of the cigarettes, by conically tapering walls and in the outlet region by parallel walls,
axially transferring into an axially open cell (2) of a conveyor (1), in one or more batches, in each case a number of cigarettes corresponding to a cigarette block which is to be packaged,
moving the conveyor (1) in a stepwise manner, in each case by one or more cell spacings, and
simultaneously height-adjusting the at least one tray (3) in a stepwise manner by in each case one cigarette-block spacing in step with the conveyor (1), and
transferring one or more cigarette blocks into cells of a packaging arrangement.

22. Process according to Claim 21, **characterized in that** the arrangement used for providing cigarettes is at least one tray (3) which is provided with a multiplicity of bores (4) for accommodating in each case one cigarette, the bores (4) being arranged in a pattern of holes corresponding to the pattern in which the cigarettes are arranged in a cigarette pack which is to be produced.

23. Process according to Claim 22, **characterized in that** the tray (3) is filled, by means of a mask (9), with cigarettes on the one hand with their thick end in the direction of introduction and on the other hand with their thin end in the direction of introduction.

24. Process according to one of Claims 21 to 23, **characterized in that** the cigarettes are transferred from the shafts (14) in layers in accordance with the arrangement of the cigarettes in the cigarette block.

25. Process according to one of Claims 21 to 24, **characterized in that** the cigarettes are transferred from the shafts (14) on the one hand with their thick end in front and on the other hand with their thin end in front, in accordance with the arrangement of the cigarettes in the cigarette block.

## Revendications

1. Dispositif pour former des groupes de cigarettes, comportant au moins un appareil (3,13) de fourniture d'une provision de cigarettes qui est pourvu d'une pluralité d'orifices (4, 14) d'extraction de cigarettes conformément au modèle d'arrangement des cigarettes dans le paquet de cigarettes à produire, un convoyeur (1) pourvu d'une pluralité de cellules (2) ouvertes axialement et qui est mobile pas à pas d'un ou plusieurs pas d'espacement des cellules, et un tiroir (7) mobile en va-et-vient à la cadence du convoyeur (1) pour transférer à chaque fois un nombre de cigarettes correspondant à un groupe de cigarettes à une cellule adjacente (2) du convoyeur (1), l'appareil (3, 13) de fourniture d'une provision de cigarettes comprenant des trémies à cigarettes (13) ayant des puits (14) qui, dans la zone d'extraction des cigarettes, sont disposés conformément au modèle d'arrangement des cigarettes dans le paquet de cigarettes à produire, les puits (14) étant délimités dans la zone de sortie par des parois parallèles s'étendant en travers des faces frontales des cigarettes, **caractérisé en ce que**, du côté de l'entrée des puits (14), les parois ont une configuration conique correspondant à la forme des cigarettes dans la direction axiale des cigarettes.

2. Dispositif selon la revendication 1, **caractérisé en ce que** les puits (14) comportent, du côté de l'entrée, des rouleaux vibrants (15) qui sont de préférence coniques.

3. Dispositif selon la revendication 1 ou 2, **caractérisé en ce que** les trémies à cigarettes (13) sont alimentées par des convoyeurs à cigarettes (12).

4. Dispositif selon la revendication 3, **caractérisé en ce que** le convoyeur à cigarettes (12) comporte des gouttières à cigarettes.

5. Dispositif selon la revendication 3 ou 4, **caractérisé en ce que** les gouttières à cigarettes sont inclinées d'une manière correspondant à la conicité des cigarettes.

6. Dispositif selon l'une des revendications 1 à 5, **caractérisé en ce que** la trémie à cigarettes (13) comporte au-dessus des puits (14) des parois (16) qui sont inclinées d'une manière correspondant à la conicité des cigarettes dans la direction axiale des cigarettes.

7. Dispositif selon l'une des revendications 1 à 6, **caractérisé en ce que** dans l'entonnoir à cigarettes (13) au-dessus des puits (14) est disposé un répartiteur (17) conique d'une manière correspondant à la conicité des cigarettes.

8. Dispositif selon la revendication 7, **caractérisé en ce que** le répartiteur (17) est fixe ou mobile au moyen d'un entraînement.

9. Dispositif selon l'une des revendications 1 à 8, **caractérisé en ce que** des trémies à cigarettes (13) sont disposées des deux côtés du convoyeur (1), les trémies à cigarettes (13) recevant les cigarettes avec leurs extrémités épaisses ou minces tournées du côté du convoyeur (1).

10. Dispositif selon l'une des revendications 1 à 9, **caractérisé en ce que** les trémies à cigarettes (13) sont disposées d'un côté du convoyeur (1) et peuvent être alimentées par deux convoyeurs à cigarettes (12) qui portent les cigarettes à des étages différents, respectivement avec leur extrémité épaisse et leur extrémité mince du côté du convoyeur (1).

11. Dispositif selon la revendication 1 ou 10, **caractérisé en ce que** les cellules (2) du convoyeur (1) comportent un modèle d'alésages axiaux (10) conformément au modèle d'arrangement.

12. Dispositif selon la revendication 11, **caractérisé en ce que** ledit modèle est formé par des alésages axiaux (10 et/ou des tôles de séparation (11) qui sont agencées le cas échéant en forme de gouttière.

13. Dispositif selon l'une des revendications 1 à 12, **caractérisé en ce que** ledit au moins un appareil de fourniture d'une provision de cigarettes est un bateau (3) comportant une pluralité d'alésages (4) destinés à recevoir chacun une cigarette, où les alésages (4) sont arrangés en un modèle de trous correspondant au modèle d'arrangement des cigarettes dans le paquet de cigarettes à produire, ledit au moins un bateau (3) étant déplaçable en hauteur à la cadence du convoyeur (1) sur un pas des groupes de cigarettes.

14. Dispositif selon la revendication 13, **caractérisé en ce que** les alésages (4) sont cylindriques.

15. Dispositif selon la revendication 13, **caractérisé en ce que** les alésages (4) sont alternativement cylindriques et coniques, individuellement ou en groupe, d'une manière correspondant à l'agencement des cigarettes dans le modèle d'arrangement, les alésages coniques (4) s'élargissant dans le sens d'extraction des cigarettes jusqu'au diamètre des alésages cylindriques (4).

16. Dispositif selon l'une des revendications 13 à 15, **caractérisé en ce qu'**il est pourvu d'un dispositif pour amener des bateaux pleins (3') et/ou d'un dispositif pour emporter des bateaux vides (3").

17. Dispositif selon l'une des revendications 13 à 16, **caractérisé en ce qu'**il est pourvu de deux bateaux (3) opposés par rapport au convoyeur (1) avec des poussoirs associés (7).

18. Dispositif selon la revendication 17, **caractérisé en ce que** les deux bateaux (3) comportent des alésages (4) disposés en une pluralité de modèles correspondant chaque fois à la moitié du nombre d'un modèle d'arrangement des cigarettes à disposer chaque fois dans un sens dans le paquet de cigarettes à former.

19. Dispositif selon l'une des revendications 13 à 16, **caractérisé en ce qu'**il est pourvu d'un masque (9) pour le remplissage du bateau (3).

20. Dispositif selon l'une des revendications 1 à 19, **caractérisé en ce que** des embouchures (8) pour le transfert des cigarettes sont disposées entre ledit au moins un appareil (3, 13) de fourniture d'une provision de cigarettes et le convoyeur (1).

21. Procédé pour former des groupes de cigarettes coniques, **caractérisé par** les étapes suivantes :
remplissage de cigarettes d'au moins un appareil (3, 13) de fourniture d'une provision de cigarettes, comprenant des entonnoirs à cigarettes (13) ayant des puits (14) qui, dans la zone d'extraction des cigarettes, sont disposés conformément au modèle d'arrangement des cigarettes dans le paquet de cigarettes à produire, les puits (14) étant délimités du côté de l'entrée par des parois à configuration conique correspondant à la forme des cigarettes et dans la zone de sortie par des parois parallèles,
transfert axial en une ou plusieurs fois d'un nombre de cigarettes correspondant à chaque fois à un groupe de cigarettes à empaqueter, jusqu'à une cellule (2) ouverte axialement d'un convoyeur (1),
déplacement cadencé du convoyeur (1), à chaque fois d'un ou plusieurs pas d'espacement des cellules, et
déplacement simultané et cadencé en hauteur d'au moins un bateau (3) à une cadence correspondant à celle du convoyeur (1), à chaque fois d'un pas d'espacement des groupes de cigarettes ainsi que
transfert d'un ou plusieurs groupes de cigarettes dans des cellules d'un dispositif d'empaquetage.

22. Procédé selon la revendication 21, **caractérisé en ce qu'**on utilise comme appareil de fourniture d'une provision de cigarettes au moins un bateau (3) pourvu d'une pluralité d'alésages (4) agencés pour recevoir chacun une cigarette, où les alésages (4) sont disposés suivant un modèle de trous qui correspond au modèle d'arrangement des cigarettes dans le paquet de cigarettes à produire.

23. Procédé selon la revendication 22, **caractérisé en ce que** le bateau (3) est rempli au moyen d'un masque (9) avec des cigarettes se présentant d'une part avec leur extrémité épaisse dans la direction d'insertion et d'autre part avec leur extrémité mince dans la direction d'insertion.

24. Procédé selon l'une des revendications 21 à 23, **caractérisé en ce que** les cigarettes sont extraites des puits (14) par couches correspondant à l'arrangement des cigarettes dans le groupe de cigarettes.

25. Procédé selon l'une des revendications 21 à 24, **caractérisé en ce que** les cigarettes sont extraites des puits (14) d'une part avec leur extrémité épaisse en avant et d'autre part avec leur extrémité mince en avant, conformément à l'arrangement des cigarettes dans le groupe de cigarettes.
